# EUROPÄISCHE PATENTSCHRIFT

(11) **EP 2 860 457 B1**
(45) Veröffentlichungstag und Bekanntmachung des Hinweises auf die Patenterteilung: **05.05.2021**
(21) Anmeldenummer: 13188599.8
(22) Anmeldetag: 14.10.2013
(51) Int. Cl.: F24C 7/08, F24C 15/32

(54) **Verfahren zum Betreiben eines Gargeräts sowie Gargerät zur Durchführung des Verfahrens**
Method for operating a cooking device and cooking device for performing the method
Procédé de fonctionnement d'un appareil de cuisson et appareil de cuisson destiné à la réalisation du procédé

(43) Veröffentlichungstag der Anmeldung: 15.04.2015
(73) Patentinhaber: MKN Maschinenfabrik Kurt Neubauer GmbH & Co. KG, 38300 Wolfenbüttel (DE)
(72) Erfinder: Hakelberg, Tim, 38302 Wolfenbüttel (DE); Ruhe, Dirk, 38667 Bad Harzburg (DE)
(74) Vertreter: Strobel, Wolfgang

(56) Entgegenhaltungen:
- EP-A1- 1 739 358
- EP-A1- 2 180 260
- EP-A2- 1 719 416
- EP-A2- 1 975 517
- US-A- 5 044 262
- US-A1- 2011 275 023

## Beschreibung

Die folgende Erfindung betrifft ein Verfahren zum Betreiben eines Gargeräts in Form eines Kombidämpfers sowie ein Gargerät zur Durchführung des erfindungsgemäßen Verfahrens.

Das erfindungsgemäße Verfahren betreibt ein Gargerät in Form eines Kombidämpfers, das einen Garraum, eine Heizeinrichtung, wenigstens einen Lüfter zur Umwälzung der in dem Garraum vorhandenen Garraumatmosphäre, wenigstens einen Temperatursensor und einen Feuchtesensor aufweist, wobei der wenigstens eine Lüfter die Garraumatmosphäre umwälzt. Der wenigstens eine Temperatursensor dient dazu, die Temperatur in dem Garraum des Gargeräts während eines Garprozesses zum Garen von Gargut zu erfassen und ein entsprechendes Signal einer Steuer- oder Regeleinrichtung des Gargeräts zuzuführen, wobei die Heizeinrichtung abhängig vom durchgeführten Garprogramm entsprechend den Signalen der Steuer- oder Regeleinrichtung betrieben wird.

Nach dem Ende eines Garprogramms werden die herkömmlicherweise für das Garprogramm verwendeten Aktoren, also der oder die Lüfter, die Heizeinrichtung, die Sensoren und die Steuer- oder Regeleinrichtung ausgeschaltet und dem Benutzer dieser Zustand signalisiert.

Wie bekannt, sorgt der wenigstens eine Lüfter innerhalb eines laufenden Garprogramms dafür, dass die Garraumatmosphäre im Garraum umgewälzt wird. Durch diese Umwälzung stellt sich im laufenden Betrieb ein im Wesentlichen homogenes Garraumklima ein. Der Temperaturgradient zwischen dem unteren und dem oberen Bereich des Garraums ist gering bzw. je nach Garraumgröße nahezu gleich 0.

Wird die Garraumtür nicht unmittelbar nach dem Ende des Garprogramms geöffnet, ergibt sich durch die nicht mehr umgewälzte Garraumatmosphäre ein erhöhter Temperaturgradient. Die warme Luft steigt nach oben und die kältere Luft sammelt sich im unteren Bereich des Garraums an. Darüber hinaus kann es vorkommen, dass nach dem Ausschalten der Lüftung auch bei gleichzeitig ausgeschalteter Heizung die Temperatur im Garraum überschwingt, d.h. dass sie den eingestellten Temperatur-Sollwert des Garprozesses zeitweise übersteigt.

Bei Gargeräten mit großen Garräumen hat sich die Bauform mit mehrfach vorhandenen Komponenten wie z.B. Heizung, Lüftung, Beschwadung und Temperatursensoren etabliert. Geregelt werden die doppelt vorhandenen Komponenten von einer zentralen Steuerung. Dabei ist es im Garvorgang bei Vollbeladung erwünscht im gesamten Garraum ein gleichmäßiges Klima einzustellen. Bei Teilbeladung bieten einige dieser Gargeräte die Möglichkeit energiesparend nur eine Heizung, Lüftung usw. zu betreiben. Unterstützend kann in diesem Fall ein Trennelement den Garraum in eine obere Kammer und eine untere Kammer aufteilen. Insbesondere diese auch als "Doppelkammergeräte" bezeichneten Kombidämpfer sind bei Garprogrammende und ausgeschaltetem Lüfter von den unterschiedlichen Temperaturbereichen betroffen. Diese betrachteten Doppelkammer-Kombidämpfer haben beispielsweise bis zu 20 Ebenen von Einschüben.

Die Garprodukte, die im oberen Bereich des Garraums angeordnet sind, garen aufgrund der warmen Luft stärker nach, als die Gargüter, die im unteren Bereich angeordnet sind. Dies führt zu unbefriedigenden Garergebnissen, wobei die nachteiligen Effekte sich umso mehr ergeben, je größer der Garraum ist.

Relevanter Stand der Technik ist den Dokumenten EP 1 975 517 A2, US 5 044 262 A und WO2012042420 A1 bekannt.

Der vorliegenden Erfindung liegt deshalb die Aufgabe zugrunde, die oben beschriebenen Nachteile zu vermeiden und ein Verfahren und ein Gargerät vorzuschlagen mit denen ein gleichmäßiges Garergebnis für die Fälle erreicht werden kann, in denen am Ende eines durchgelaufenen Garprogramms die Gargüter nicht sofort nach dem Ende aus dem Garraum entfernt werden, sondern bei geschlossener Garraumtür im Garraum verbleiben und nachgaren, wobei ein gezieltes Warmhalten bei einer vorbestimmten Temperatur unterbleibt.

Diese Aufgabe wird durch die Merkmale des Anspruchs 1 bzw. des Anspruchs 4 gelöst.

Gemäß dem erfindungsgemäßen Verfahren wird am Ende des Garprozesses bei abgeschalteter Heizeinrichtung der Betrieb des wenigstens einen Lüfters fortgesetzt. Dadurch wird erreicht, dass eine weitere Durchmischung der Garraumatmosphäre erzeugt wird und die Temperaturunterschiede zwischen dem oberen Bereich des Garraums und dem unteren Bereich des Garraums minimiert werden, so dass ein gleichmäßiges Nachgaren aller im Garraum befindlichen Gargüter erreicht wird. Dies führt zu einem deutlich besseren Garergebnis.

Erfindungsgemäß wird am Ende des Garprozesses der wenigstens eine Lüfter getaktet und/oder mit geringerer Umdrehungsgeschwindigkeit als im vorherigen Garprozess weiter betrieben.

Beim fortgesetzten Betrieb des Lüfters bzw. der Lüfter der Nachteil wird vermieden, dass die Temperatur kurzfristig über einen eingestellten maximalen Sollwert ansteigt, wodurch die Problematik des Übergarens verstärkt würde. Gemäß der vorliegenden Erfindung kann diese ungewünschte Temperaturerhöhung vermieden werden.

Hierbei ergibt sich durch die kurzfristige Taktung bzw. geringe Umdrehungsgeschwindigkeit des wenigstens einen Lüfters für den Anwender der Eindruck, dass das Gerät ausgeschaltet ist und er somit den Eindruck bestätigt bekommt, dass der Garprozess abgeschlossen ist.

Während des laufenden Garprogramms wird dem Benutzer durch die Beleuchtung des Garraums der Ablauf eines Garprogramms signalisiert. Vorteilhafterweise wird nach Ende des Garprogramms die Beleuchtung des Garraums reduziert oder abgeschaltet, so dass der Benutzer wie gewohnt optisch erfassen kann, dass das Ende des Garprozesses erreicht ist.

Das erfindungsgemäße Gargerät ist derart eingerichtet, dass am Ende des Garprozesses bei abgeschalteter Heizeinrichtung der Betrieb des wenigstens einen Lüfters (7) zum Durchmischen der Garraumatmosphäre und zum Minimieren der Temperaturunterschiede zwischen einem oberen Bereich des Garraums und einem unteren Bereich des Garraums fortgesetzt wird.

In einer weiteren bevorzugten Ausführungsform ist ein oberer Temperatursensor zur Erfassung der Temperatur im oberen Bereich des Garraums und ein unterer Temperatursensor zu Erfassung der Temperatur im unteren Bereich des Garraums vorgesehen und die Steuer- oder Regeleinrichtung regelt die Geschwindigkeit und/oder die Taktanzahl des wenigstens einen Lüfters in Abhängigkeit von dem Temperaturunterschied zwischen der Temperatur im oberen Bereich des Garraums und im unteren Bereich des Garraums.

Weitere Einzelheiten, Merkmale und Vorteile der vorliegenden Erfindung ergeben sich aus der nachfolgenden Beschreibung unter Bezugnahme auf die beigefügten Zeichnungen. Darin zeigt:
- Fig.1: eine schematische Frontansicht auf ein Gargerät der vorliegenden Erfindung;
- Fig. 2: eine Frontansicht auf das Gargerät nach Fig. 1, jedoch bei geöffneter Garraumtür;
- Fig. 3a: ein Temperatur-Zeit-Diagramm mit den Temperaturkurven des Standes der Technik und der Temperaturkurve nach der Erfindung;
- Fig. 3b: ein Diagramm mit gleicher Zeitachse wie das Diagramm von Fig. 3a mit der Anzeige der Lüfterumdrehungszahlen in Prozent.

In den Zeichnungen sind gleiche Elemente mit den gleichen Bezugsziffern bezeichnet.

In Fig. 1 ist schematisch in Frontansicht ein Gargerät 1 dargestellt. Das Gargerät 1 ist in einer Bauweise ausgeführt, die eine große Anzahl von Einschüben aufweist und im besonderem Maße von der Erfindung profitiert, wie dies genauer aus Fig. 2 hervorgeht. Das Gargerät 1 weist ein Gehäuse 9 auf, das mit einer Gargerätetür 3 versehen ist, die einen Garraum 2 des Gargeräts in herkömmlicher Weise verschließt und nach Öffnen der Garraumtür 3 zugänglich macht. Die Garraumtür 3 weist eine Scheibe 4 auf, durch die eine Bedienungsperson in das Innere des Garraums blicken kann und sich optisch vom Zustand der darin befindlichen Gargüter ein Bild machen kann.

An der Frontseite des Gargeräts 1 ist weiterhin eine Vorderwandabdeckung 8 in Form einer länglichen Blende vorgesehen, in der eine Anzeige- und Eingabeeinrichtung 5 angeordnet ist. Die Anzeige- und Eingabeeinrichtung 5 kann beispielsweise in Form eines Touchscreens ausgebildet sein. Sie ist mit einer Steuer- oder Regeleinrichtung des Gargeräts verbunden, die nach entsprechender Befehlseingabe bzw. Garprogrammauswahl und Starten des Garprogramms den Betrieb des Gargeräts steuert bzw. regelt.

In Fig. 2 ist das Gargerät 1 von Fig. 1 mit geöffneter Tür 3 dargestellt. In dem Garraum 2 sind ein Hordengestell mit 20 Einschüben 6 angeordnet und aufgrund der Höhe des Garraums 2 sind zur Umwälzung der Garraumatmosphäre zwei Lüfter 7 vorgesehen Die Lüfter 7 weisen in bekannter Weise je ein motorgetriebenes Lüfter- oder Ventilatorrad auf und sind übereinander angeordnet.

Es wird nunmehr Bezug genommen auf die Figuren 3a bis 3c, in denen unterschiedliche Diagramme jedoch mit identischer Zeitachse und den Zeitpunkten to, t₁ und t₂ angegeben sind.

Mit dem Zeitpunkt to wird das Ende des Garprozesses angegeben und durch die Linie 15 sinnbildlich dargestellt. Wie aus Fig. 3a ersichtlich ist, befindet sich die Temperatur im Garraum auf der Temperatur Tₛₒₗₗ zeitlich dargestellt durch die gestrichelte Linie 10. Nach dem Ende des Garprozesses werden Faktoren, unter anderem die Heizeinrichtung abgestellt.

Die Kurve 11 zeigt den herkömmlichen Temperaturverlauf im oberen Bereich des Garraums, wohingegen die Kurve 12 den Temperaturverlauf im unteren Bereich des Garraums zeigt. Wie ersichtlich, ergeben sich zwischen dem oberen und dem unteren Bereich des Garraums erhebliche Temperaturunterschiede, die zu einem unterschiedlichen Nachgaren der in den jeweiligen Bereichen angeordneten Gargütern führt.

Zudem können Temperatur-Überschwingungen 21 auftreten die die Qualität des Garergebnisses ebenfalls negativ beeinflussen können.

Gemäß der vorliegenden Erfindung wird ein Temperaturverlauf 13 für beide Bereiche erreicht, wobei die Kurve 13 einen idealisierten Bereich darstellt und sich in der Praxis noch kleine Temperaturunterschiede ergeben können.

In Fig. 3b ist die Lüfterumdrehungszahl in % gemäß den Kurven 18a und 18b gezeigt. Wie ersichtlich, wird in diesem Beispiel, der Lüfter während des Garprozesses bis zum Zeitpunkt to mit 100 % Leistung betrieben. Nach Beenden des Garprozesses wird der Lüfter bis zum Öffnen der Garraumtür zum Zeitpunkt t₂ z.B. nur noch mit einer Luftumdrehungszahl von 25 % bezüglich der maximalen Umdrehungszahl betrieben. In Fig. 3b zeigt die Kurve 18b einen konstanten Verlauf. Alternativ kann der wenigstens eine Lüfter bzw. können die beiden Lüfter 7 gemäß Fig. 2 auch getaktet, im gleichen Takt oder in unterschiedlichem Takt, bzw. mit gleicher oder unterschiedlicher Umdrehungszahl betrieben werden.

Mit der vorliegenden Erfindung wird somit der große Vorteil erreicht, dass ein unterschiedliches Nachgaren am Ende eines Garprozesses bzw. sogar ein Übergaren bestimmter im Garraum sich befindender Gargüter vermieden wird und ein gleichmäßiges Garergebnis erzielt werden kann. Die hierfür notwendigen Maßnahmen sind zudem äußerst einfach und können auch bei vorhandenen Geräten durch Änderungen in der Steuerung bzw. in der Regelung des Gargerätes implementiert werden.

### Bezugszeichenliste

1- Gargerät
2- Garraum
3- Garraumtür
4- Sichtfenster
5- Anzeige- und Eingabeeinrichtung
6- Gargutträger
7- Lüfter
8- Vorderwandabdeckung
9- Gargerätgehäuse
10- Solltemperatur bei Ende de Garprogramms
11- Temperaturverlauf im oberen Garraumbereich
12- Temperaturverlauf im unteren Garraumbereich
13- Temperaturverlauf nach der Erfindung im gesamten Garraum
14- Warmhaltetemperatur
15- Zeitlinie to = Ende des Garprogramms
16- Zeitlinie t₁ = Start des Warmhaltens
17- Zeitlinie t₂ = Öffnen der Garraumtür
18a und 18b- Lüftergeschwindigkeiten in %
19a- Heizleistung konstant
19b- Heizleistung getaktet
20b- Temperaturverlauf nach Öffnen der Garraumtür
21b- Temperatur-Überschwingung

## Patentansprüche

1. Verfahren zum Betreiben eines Gargeräts (1) in Form eine Kombidämpfers, der einen Garraum (2), eine Heizeinrichtung, wenigstens einen Lüfter (7) zur Umwälzung der in dem Garraum vorhandenen Garraumatmosphäre, wenigstens einen Temperatursensor und einen Feuchtesensor aufweist, wobei der wenigstens eine Lüfter (7) die Garraumatmosphäre umwälzt, wobei der wenigstens eine Temperatursensor dazu dient, die Temperatur in dem Garraum (2) des Gargeräts (1) während eines Garprozesses zum Garen von Gargut zu erfassen und ein entsprechendes Signal einer Steuer- oder Regeleinrichtung des Gargeräts zuzuführen, wobei die Heizeinrichtung abhängig vom durchgeführten Garprogramm entsprechend den Signalen der Steuer- oder Regeleinrichtung betrieben wird,
**dadurch gekennzeichnet,**
**dass** am Ende des Garprozesses bei abgestellter Heizeinrichtung der Betrieb des wenigstens einen Lüfters (7) zum Durchmischen der Garraumatmosphäre und zum Minimieren der Temperaturunterschiede zwischen einem oberen Bereich des Garraums und einem unteren Bereich des Garraums fortgesetzt wird, und
**dass** nach dem Ende des Garprozesses der wenigstens eine Lüfter (7) getaktet und/oder mit geringerer Umdrehungsgeschwindigkeit als im vorherigen Garprozess weiter betrieben wird, so dass sich für den Anwender der Eindruck ergibt, dass das Gerät ausgeschaltet ist und er somit den Eindruck bestätigt bekommt, dass der Garprozess abgeschlossen ist.

2. Verfahren nach Anspruch 1, **dadurch gekennzeichnet, dass** nach Ende des Garprogramms, die Beleuchtung des Garraums reduziert oder abgeschaltet wird.

3. Verfahren nach Anspruch 1, **dadurch gekennzeichnet, dass** nach Ende des Garprozesses eine Anzeige, beispielsweise die Anzeige "Klimaerhaltung" angezeigt wird.

4. Gargerät (1) in Form eine Kombidämpfers, mit einem Garraum (2), einer Heizeinrichtung, wenigstens einem Lüfter (7) zur Umwälzung der in dem Garraum vorhandenen Garraumatmosphäre, wenigstens einem Temperatursensor und einem Feuchtesensor und einer Steuer- oder Regeleinrichtung, die mit einer Eingabe- und Anzeigeeinrichtung (5) verbunden ist, wobei der wenigstens eine Lüfter (7) die Garraumatmosphäre umwälzt, wobei der Temperatursensor dazu dient, die Temperatur in dem Garraum (2) des Gargeräts (1) während eines Garprozesses zu erfassen und ein entsprechendes Signal der Steuer- oder Regeleinrichtung des Gargeräts (1) zuzuführen, wobei die Heizeinrichtung abhängig vom durchgeführten Garprogramm entsprechend den Signalen der Steuer- oder Regeleinrichtung betrieben wird,
**dadurch gekennzeichnet,**
**dass** das Gargerät derart eingerichtet ist, dass am Ende des Garprozesses bei abgestellter Heizeinrichtung der Betrieb des wenigstens einen Lüfters (7) zum Durchmischen der Garraumatmosphäre und zum Minimieren der Temperaturunterschiede zwischen einem oberen Bereich des Garraums und einem unteren Bereich des Garraums fortgesetzt wird, und
**dass** nach dem Ende des Garprozesses der wenigstens eine Lüfter (7) getaktet und/oder mit geringerer Umdrehungsgeschwindigkeit als im vorherigen Garprozess weiter betrieben wird, so dass sich für den Anwender der Eindruck ergibt, dass das Gerät ausgeschaltet ist und er somit den Eindruck bestätigt bekommt, dass der Garprozess abgeschlossen ist.

5. Gargerät nach Anspruch 4, **dadurch gekennzeichnet, dass** ein oberer Temperatursensor zur Erfassung der Temperatur im oberen Bereich des Garraums (2) und ein unterer Temperatursensor im unteren Bereich des Garraums (2) vorgesehen ist und die Steuer- oder Regeleinrichtung die Geschwindigkeit und oder die Taktanzahl des wenigstens einen Lüfters (7) in Abhängigkeit von dem Temperaturunterschied zwischen der Temperatur im oberen Bereich des Garraums und im unteren Bereich des Garraums regelt.

## Claims

1. Method for operating a cooking device (1) in the form of a combi-steamer which has a cooking space (2), a heating device, at least one fan (7) for circulating the cooking space atmosphere present in the cooking space, at least one temperature sensor and a moisture sensor, wherein the at least one fan (7) circulates the cooking space atmosphere, wherein the at least one temperature sensor is used to capture the temperature in the cooking space (2) of the cooking device (1) during a cooking process for cooking food to be cooked and to supply a corresponding signal to a control or regulating device of the cooking device, wherein the heating device is operated according to the signals from the control or regulating device on the basis of the cooking programme which is carried out,
**characterized**
**in that**, at the end of the cooking process when the heating device is switched off, the operation of the at least one fan (7) is continued in order to mix the cooking space atmosphere and to minimize the temperature differences between an upper region of the cooking space and a lower region of the cooking space, and
**in that**, after the end of the cooking process, the at least one fan (7) is operated further in a clocked manner and/or at a lower rotational speed than in the previous cooking process, thus giving the user the impression that the appliance is switched off and the user therefore receiving confirmation of the impression that the cooking process has been completed.

2. Method according to Claim 1, **characterized in that** the lighting of the cooking space is reduced or switched off after the end of the cooking programme.

3. Method according to Claim 1, **characterized in that** a display, for example the display "climate retention", is displayed after the end of the cooking process.

4. Cooking device (1) in the form of a combi-steamer having a cooking space (2), a heating device, at least one fan (7) for circulating the cooking space atmosphere present in the cooking space, at least one temperature sensor and a moisture sensor and a control or regulating device which is connected to an input and display device (5), wherein the at least one fan (7) circulates the cooking space atmosphere, wherein the temperature sensor is used to capture the temperature in the cooking space (2) of the cooking device (1) during a cooking process and to supply a corresponding signal to the control or regulating device of the cooking device (1), wherein the heating device is operated according to the signals from the control or regulating device on the basis of the cooking programme which is carried out,
**characterized**
**in that** the cooking device is configured in such a manner that, at the end of the cooking process when the heating device is switched off, the operation of the at least one fan (7) is continued in order to mix the cooking space atmosphere and to minimize the temperature differences between an upper region of the cooking space and a lower region of the cooking space, and
**in that**, after the end of the cooking process, the at least one fan (7) is operated further in a clocked manner and/or at a lower rotational speed than in the previous cooking process, thus giving the user the impression that the appliance is switched off and the user therefore receiving confirmation of the impression that the cooking process has been completed.

5. Cooking device according to Claim 4, **characterized in that** an upper temperature sensor is provided for capturing the temperature in the upper region of the cooking space (2) and a lower temperature sensor is provided in the lower region of the cooking space (2), and the control or regulating device regulates the speed and/or the clock rate of the at least one fan (7) on the basis of the temperature difference between the temperature in the upper region of the cooking space and in the lower region of the cooking space.

## Revendications

1. Procédé pour faire fonctionner un appareil de cuisson (1) se présentant sous forme d'un cuiseur combiné, lequel comprend une chambre de cuisson (2), un dispositif de chauffage, au moins un ventilateur (7) pour faire circuler l'atmosphère présente dans la chambre de cuisson, au moins un capteur de température et un capteur d'humidité, le ou les ventilateurs (7) faisant circuler l'atmosphère de chambre de cuisson, le ou les capteurs de température servant à détecter la température dans la chambre de cuisson (2) de l'appareil de cuisson (1) pendant un processus de cuisson pour faire cuire un produit à faire cuire et à envoyer un signal correspondant à un dispositif de commande ou de réglage, le dispositif de chauffage faisant l'objet d'un fonctionnement, en fonction du programme de cuisson exécuté, d'une manière correspondant aux signaux du dispositif de commande ou de réglage,
**caractérisé**
**en ce que**, à la fin du processus de cuisson, le dispositif de chauffage étant mis à l'arrêt, le fonctionnement du ou des ventilateurs (7) est poursuivi pour mélanger de manière poussée l'atmosphère de chambre de cuisson et pour rendre minimales les différences de température entre une zone supérieure de la chambre de cuisson et une zone inférieure de la chambre de cuisson, et
**en ce que**, après la fin du processus de cuisson, le ou les ventilateurs (7) continuent de faire l'objet d'un fonctionnement par impulsions et/ou à une vitesse de rotation plus faible que dans le processus de cuisson précédent, de sorte que, pour l'utilisateur, il se présente l'impression que l'appareil est mis hors circuit et que, donc, il ressent l'impression de manière assurée que le processus de cuisson est terminé.

2. Procédé suivant la revendication 1, **caractérisé en ce que**, après la fin du programme de cuisson, l'éclairage de la chambre de cuisson est réduit ou éteint.

3. Procédé suivant la revendication 1, **caractérisé en ce que**, après la fin du processus de cuisson, un affichage, par exemple l'affichage « maintien de la climatisation », est affiché.

4. Appareil de cuisson (1) se présentant sous forme d'un cuiseur combiné comprenant une chambre de cuisson (2), un dispositif de chauffage, au moins un ventilateur (7) pour faire circuler l'atmosphère présente dans la chambre de cuisson, au moins un capteur de température et un capteur d'humidité et un dispositif de commande ou de réglage, lequel est relié à un dispositif d'introduction de données et d'affichage (5), le ou les ventilateurs (7) faisant circuler l'atmosphère de chambre de cuisson, le capteur de température servant à détecter la température dans la chambre de cuisson (2) de l'appareil de cuisson (1) pendant un processus de cuisson et à envoyer un signal correspondant au dispositif de commande ou de réglage de l'appareil de cuisson (1), le dispositif de chauffage étant mis en fonctionnement, en fonction du programme de cuisson exécuté, d'une manière correspondant aux signaux du dispositif de commande ou de réglage,
**caractérisé**
**en ce que** l'appareil de cuisson est agencé de manière telle que, à la fin du processus de cuisson, le dispositif de chauffage étant mis à l'arrêt, le fonctionnement du ou des ventilateurs (7) est poursuivi pour mélanger de manière poussée l'atmosphère de chambre de cuisson et pour rendre minimales les différences de température entre une zone supérieure de la chambre de cuisson et une zone inférieure de la chambre de cuisson, et
**en ce que**, après la fin du processus de cuisson, le ou les ventilateurs (7) continuent de faire l'objet d'un fonctionnement par impulsions et/ou à une vitesse de rotation plus faible que dans le processus de cuisson précédent, de sorte que, pour l'utilisateur, il se présente l'impression que l'appareil est mis hors circuit et que, donc, il ressent l'impression de manière assurée que le processus de cuisson est terminé.

5. Appareil de cuisson suivant la revendication 4, **caractérisé en ce qu'**il est prévu un capteur supérieur de température pour détecter la température dans la zone supérieure de la chambre de cuisson (2) et un capteur inférieur de température dans la zone inférieure de la chambre de cuisson (2) et le dispositif de commande ou réglage règle la vitesse et/ou la période d'impulsion du ou des ventilateurs (7) en fonction de la différence de température entre la température dans la zone supérieure de la chambre de cuisson et dans la zone inférieure de la chambre de cuisson.
